# EUROPÄISCHE PATENTSCHRIFT

(11) **EP 2 044 281 B1**
(45) Veröffentlichungstag und Bekanntmachung des Hinweises auf die Patenterteilung: **25.06.2014**
(21) Anmeldenummer: 07764885.5
(22) Anmeldetag: 27.06.2007
(51) Int. Cl.: E05B 83/30, E05B 79/20, E05B 81/00, E05C 9/00, E05B 63/14

(54) **Verkleidung eines Fahrzeuginnenraums**
Trim panel for a vehicle interior
Panneau de garniture pour intérieur de véhicule

(30) Priorität: 14.07.2006 DE 102006033043
(43) Veröffentlichungstag der Anmeldung: 08.04.2009
(73) Patentinhaber: Johnson Controls Interiors GmbH & Co. KG, 47929 Grefrath (DE)
(72) Erfinder: ICKENROTH, Ton, NL-6093 GW Heythuysen (NL)
(74) Vertreter: Trinks, Ole
(86) Internationale Anmeldenummer: PCT/EP2007/005684
(87) Internationale Veröffentlichungsnummer: WO 2008/006466

(56) Entgegenhaltungen:
- EP-A- 0 352 176
- EP-A- 0 612 901
- WO-A-02/36907
- DE-A1- 4 319 520
- DE-A1- 19 617 403
- US-A- 5 693 987

## Beschreibung

Die vorliegende Erfindung betrifft die Verkleidung eines Fahrzeuginnenraums mit einem Fach, das mit einem Deckel verschließbar ist, wobei der Deckel eine Verschlussmechanik aufweist.

Die Verriegelungsmechanik ist beispielsweise aus der WO95/27115, dem deutschen Gebrauchsmuster G 89 03 395.7 U1, den Offenlegungsschriften DE 33 36 952 A1, DE 103 56 532 A1, DE 103 50 683 A1, DE 44 07 522 C1, DE 44 00 628 A1 sowie der deutschen Patentschrift DE 103 54 645 B3 bekannt. Diese Verriegelungsmechanismen haben jedoch den Nachteil, dass entweder das Schließmittel selbst oder das Betätigungsmittel an dem Deckel angeordnet ist, was zu einem aufwendigen Deckel führt, der gegebenenfalls auch optische Nachteile aufweist und oftmals den zur Verfügung stehenden Raum in dem jeweiligen Fach einschränkt. Weiterer Stand der Technik sind die EP 0 352 176 A, die WO 02/36907, die DE 43 195 20 A1, die EP 0 612 901 A, die US 5 693 987 A sowie die DE 196 17 403 A1.

Es war die Aufgabe der vorliegenden Erfindung, eine Verkleidung eines Fahrzeuginnenraums mit einem Fach zur Verfügung zu stellen, die die Nachteile des Standes der Technik nicht aufweist.

Gelöst wird die Aufgabe mit einer Verkleidung gemäß Patentanspruch 1.

Erfindungsgemäß ist der Deckel des in der Verkleidung des Fahrzeuginnenraums befindlichen Fachs an zwei Stellen über bewegbare Schließmittel an der Verkleidung verriegelbar, die über ein Betätigungsmittel betätigbar sind, wobei die Schließmittel gegen sich drehende Hebel aufweisen, die über ein einziges Gestänge miteinander verbunden sind, und wobei an nur einem Schließmittel ein Betätigungsmittel angeordnet ist.

Es war für den Fachmann überaus erstaunlich und nicht zu erwarten, dass der Verschlussmechanismus einfach und kostengünstig herzustellen ist. Der Deckel des jeweiligen Fachs weist keinerlei mechanische Bauteile auf und ist somit einfach herzustellen und kann vollflächig in den jeweiligen Fahrzeuginnenraum eingebunden werden, ohne optisch nachteilige Einbuchtungen, Schalter oder dergleichen aufzuweisen.

Erfindungsgemäß ist der Deckel des jeweiligen Fahrzeugs über zwei Schließmittel an der Verkleidung des Innenraums eines Kraftfahrzeuges reversibel verriegelbar. Diese Schließmittel sind vorzugsweise rechts und links von dem jeweiligen Deckel angeordnet. Die Schließmittel sind über ein Betätigungsmittel betätigbar. Erfindungsgemäß sind sowohl das Schließmittel als auch das Betätigungsmittel an der Verkleidung angeordnet.

Erfindungsgemäß weisen die Schließmittel gegensinnig drehende Hebel auf, die über ein einziges Gestänge miteinander verbunden sind und wobei an nur einem Schließmittel ein Betätigungsmittel angeordnet ist. Dies hat insbesondere den Vorteil, dass lediglich ein Betätigungsmittel benötigt wird und dass die gesamte Verschlussmechanik eine überaus einfache Mechanik aufweist. Vorzugsweise sind an den Hebeln Schließstücke, beispielsweise Bolzen, angeordnet, die mit Einbuchtungen, die an dem Deckel angeordnet sind, verriegelt zusammenwirken.

Vorzugsweise ist der Deckel mittels Scharnieren an der Verkleidung gelagert. Besonders bevorzugt öffnet sich der Deckel, sobald entriegelt, selbsttätig beispielsweise durch sein Eigengewicht, eine Federvorspannung und/oder einen Antrieb.

Erfindungsgemäß ist lediglich an einem Schließmittel ein Betätigungsmittel angeordnet.

Die Betätigungsmittel werden vorzugsweise durch einen Auslöser ausgelöst, der besonders bevorzugt ebenfalls an der Verkleidung angeordnet ist.

Weiterhin bevorzugt sind beide Schließmittel durch einen Auslöser betätigbar, der vorzugsweise ebenfalls an der Verkleidung angeordnet ist.

In einer weiteren bevorzugten Ausführungsform ist das Betätigungsmittel ein elektrisches oder mechanisches Mittel. Derartige Mittel können beispielsweise ein Elektromagnet, ein Motor, ein Bowdenzug oder ein federbelastetes Element sein.

Im Folgenden wird die Erfindung anhand der Figuren 1 bis 4 erläutert. Diese Erläuterungen sind lediglich beispielhaft und schränken den allgemeinen Erfindungsgedanken nicht ein. Die folgenden Ausführungen gelten für beide erfindungsgemäßen Verschlussmechanismen gleichermaßen.
- **Figur 1**: zeigt eine erfindungsgemäße Ausführungsform des Verriegelungsmechanismus im verriegelten Zustand.
- **Figur 2**: zeigt den Verriegelungsmechanismus gemäß **Figur 1** im entriegelten Zustand.
- **Figur 3**: zeigt ein nicht erfindungsgemäßes Ausführungs beispeil eines Verriegelungsmechanismus.
- **Figur 4**: zeigt noch eine erfindungsgemäße Ausführungsform des Verriegelungsmechanismus.

**Figur 1** zeigt den erfindungsgemäßen Verschlussmechanismus 1 des Deckels 2, beispielsweise eines Handschuhfachs. Dieser Deckel 2 ist mit Verschlussstücken 3, 3', die jeweils rechts und links von dem Deckel angeordnet sind, mit der Innenverkleidung eines Kraftfahrzeuges verriegelt. Die Verschlussstücke 3, 3' sind jeweils an Hebeln 4, 4' angeordnet. Beide Hebel 4, 4' sind jeweils um die Drehachsen 5, 5' drehbar gelagert. Die beiden Hebel 4, 4' sind über ein Gestänge 6 miteinander verbunden. An dem linken Hebel 4 ist ein Betätigungsmittel 8, in dem vorliegenden Fall ein Elektromagnet, angeordnet, mit dem die Verschlussmechanik ver- und/oder entriegelnd betätigbar ist. Der Elektromagnet 8 ist mit einem Auslöser 7 verbunden. Alle mechanischen oder elektrischen Mittel sowie bewegbaren Mittel der Verriegelung sind an der Innenverkleidung und nicht an dem Deckel 2 angeordnet. Der Fachmann versteht, dass das Betätigungsmittel auch ein mechanisches Mittel sein kann. In diesem Fall ist auch der Auslöser 7 ein mechanisches Mittel, beispielsweise ein Bowdenzug.

**Figur 2** zeigt die Verriegelungsmechanik gemäß Figur 1 im entriegelten Zustand. Der Elektromagnet 8 dreht den Hebel 4 im Uhrzeigersinn, so dass das Schließstück 3 aus der Einbuchtung 10 den Deckel 2 freigibt. Da der Hebel 4 mittels des Gestänges 6 mit dem Hebel 4' verbunden ist, wird dieser gegen den Uhrzeigersinn gedreht und das Schließstück 3' rutscht aus der Einbuchtung 10' in dem Deckel heraus. Der Deckel 2 ist somit entriegelt und kann beispielsweise durch sein Eigengewicht oder eine federnde Vorspannung entlang eines Drehgelenks *(nicht dargestellt)* aufschwingen. Der Deckel kann jedoch auch mittels eines Motors betätigt werden. Nachdem der Deckel geöffnet oder wieder in seine verriegelte Stellung verbracht worden ist, werden die Schließstücke 3, 3' wieder in die verriegelnde Stellung gebracht und können in die Einbuchtung 10, 10' eingeführt werden.

In **Figur 3** wird ein nicht erfindungsgemäßes Ausführungsbeispiel eines Verriegelungsmechanismus gemäß Figur 1 gezeigt, wobei in dem vorliegenden Fall beide Betätigungsmittel 8, 8' Elektromagnete sind, die Schließstücke 3, 3' nach rechts bzw. nach links in eine entriegelnde bzw. verriegelnde Stellung bringen. Beide Elektromagnete 8, 8' sind mittels eines Kabels 12 mit dem Auslöser 7 verbunden. Sowohl der Auslöser 7 als auch die Elektromagnete 8, 8' befinden sich in der Innenverkleidung 11 des Kraftfahrzeugs und nicht an dem Deckel 2. Dasselbe gilt für die Schließstücke 3, 3'. Im Übrigen wird auf die Ausführungen gemäß Figur 1 und Figur 2 verwiesen.

**Figur 4** zeigt im Wesentlichen die Verriegelungsmechanik gemäß den Figuren 1 und 2. In dem vorliegenden Fall ist das Schließstück 3' federbelastet, so dass es nach Abschalten des Elektromagnets 8 den Hebel 4'und damit auch den Hebel 4 in seine ursprüngliche Stellung zurückdrückt. In dieser Stellung kann der Deckel 2 wieder sehr einfach mit der Innenverkleidung verriegelt werden, Indem er beispielsweise manuell in die verriegelnde Stellung gebracht wird. In dieser Stellung rasten dann die Schließstücke 3, 3' automatisch in die Einbuchtung 10, 10' ein.

### Bezugszeichenliste:

- 1: Verschlussmechanik
- 2: Deckel
- 3, 3': Schließstücke
- 4, 4': Hebel
- 5, 5': Drehachse
- 6: Gestänge
- 7: Auslöser
- 8, 8': Betätigungsmittel, Elektromagnet
- 9, 9': Schließmittel
- 10, 10': Einbuchtung
- 11: Verkleidung
- 12: Kabel
- 13: Führung für das Schließstück
- 14: Feder

## Patentansprüche

1. Verkleidung (11) eines Fahrzeuginnenraums mit einem Fach, das mit einem Deckel (2) verschließbar ist, wobei der Deckel (2) eine Verschlussmechanik (1) aufweist, mit der der Deckel (2) an zwei Seiten über bewegbare Schließmittel (9, 9') an der Verkleidung (11) verriegelbar ist, die über ein Betätigungsmittel (8) betätigbar sind, wobei die bewegbaren Schließmittel (9, 9') und das Betätigungsmittel (8) an der Verkleidung (11) angeordnet sind, **dadurch gekennzeichnet, dass** die Schließmittel (9, 9') gegensinnig drehende Hebel (4, 4') aufweisen, die über ein einziges Gestänge (6) miteinander verbunden sind und dass an nur einem Schließmittel (9, 9') ein Betätigungsmittel (8') angeordnet ist.

2. Verkleidung (11) nach Anspruch 1, **dadurch gekennzeichnet, dass** die Hebel (4, 4') Schließstücke (3, 3') aufweisen, die mit Einbuchtungen (10, 10'), die an dem Deckel (2) angeordnet sind, verriegelnd zusammenwirken.

3. Verkleidung (11) nach einem der voranstehenden Ansprüche, **dadurch gekennzeichnet, dass** beide Schließmittel (9,9') durch einen Auslöser (7) betätigbar sind, der vorzugsweise an der Verkleidung (11) angeordnet ist.

4. Verkleidung (11) nach der voranstehenden Ansprüche, **dadurch gekennzeichnet, dass** das Betätigungsmittel (8) ein elektrisches oder mechanisches Mittel ist.

5. Verkleidung (11) nach der voranstehenden Ansprüche, **dadurch gekennzeichnet, dass** das Betätigungsmittel (8) ein Elektromagnet, ein Motor, ein Bowdenzug oder ein federbelastetes Element ist.

## Claims

1. A trim panel (11) of a vehicle interior comprising a compartment able to be closed by a cover (2), wherein the cover (2) comprises a closure mechanism (1) with which the cover (2) can be latched on two sides to the trim panel (11) by means of movable locking mechanisms (9, 9') actuatable by an actuating means (8), wherein the movable locking mechanisms (9, 9') and the actuating means (8) are disposed on the trim panel (11), **characterized in that** the locking mechanisms (9, 9') comprise counter-rotating levers (4, 4') connected together by a single linkage (6) and that an actuating means (8) is only arranged on one locking mechanism (9, 9').

2. The trim panel (11) according to claim 1, **characterized in that** the levers (4, 4') comprise clasps (3, 3') which interact in locking manner with notches (10, 10') arranged on the cover (2).

3. The trim panel (11) according to one of the preceding claims, **characterized in that** both locking mechanisms (9, 9') can be actuated by a release mechanism (7) which is preferably arranged on the trim panel (11).

4. The trim panel (11) according to any one of the preceding claims, **characterized in that** the actuating means (8) is an electrical or mechanical means.

5. The trim panel (11) according to any one of the preceding claims, **characterized in that** the actuating means (8) is an electromagnet, a motor, a Bowden cable or a spring-loaded element.

## Revendications

1. Habillage (11) d'un habitacle de véhicule avec un casier qui est susceptible d'être refermé avec un couvercle (2), ledit couvercle (2) comprenant un mécanisme de fermeture (1) au moyen duquel le couvercle (2) est susceptible d'être verrouillé sur l'habillage (11) sur deux côtés via des moyens de fermeture mobiles (9, 9') qui sont susceptibles d'être actionnés via un moyen d'actionnement (8), dans lequel les moyens de fermeture mobiles (9, 9') et le moyen d'actionnement (8) sont agencés sur l'habillage (11),
**caractérisé en ce que** les moyens de fermeture (9, 9') comprennent des leviers (4, 4') qui tournent en sens opposés et qui sont reliés l'un à l'autre via une tringlerie unique (6), et **en ce qu'**un moyen d'actionnement (8) est agencé sur un seul moyen de fermeture (9, 9').

2. Habillage (11) selon la revendication 1, **caractérisé en ce que** les leviers (4, 4') comprennent des pièces de fermeture (3, 3'), qui coopèrent en verrouillage avec des creux (10, 10') qui sont ménagés sur le couvercle (2).

3. Habillage (11) selon l'une des revendications précédentes, **caractérisé en ce que** les deux moyens de fermeture (9, 9') sont susceptibles d'être actionnés par un déclencheur (7), lequel est de préférence agencé sur l'habillage (11).

4. Habillage (11) selon les revendications précédentes, **caractérisé en ce que** le moyen d'actionnement (8) et un moyen électrique ou mécanique.

5. Habillage (11) selon les revendications précédentes, **caractérisé en ce que** le moyen d'actionnement (8) et un électroaimant, un moteur, un mécanisme à câble Bowden ou un élément chargé par un ressort.
